# EUROPÄISCHE PATENTSCHRIFT

(11) **EP 0 158 124 B1**
(45) Veröffentlichungstag und Bekanntmachung des Hinweises auf die Patenterteilung: **15.05.1991**
(21) Anmeldenummer: 85102610.4
(22) Anmeldetag: 07.03.1985
(51) Int. Cl.: H01H 73/18

(54) **Lichtbogenlöscheinrichtung für elektrische Schalter**
Arc-extinguishing device for electrical switches
Dispositif d'extinction d'arc pour interrupteurs électriques

(30) Priorität: 11.04.1984 DE 3413555
(43) Veröffentlichungstag der Anmeldung: 16.10.1985
(73) Patentinhaber: Asea Brown Boveri Aktiengesellschaft, 68309 Mannheim (DE)
(72) Erfinder: Bruckner, Werner, D-6909 Waldorf (DE); Greefe, Klaus, Dipl.-Ing., D-6900 Heidelberg (DE); Runtsch, Erhard, Ing. (grad)., D-6944 Hemsbach (DE)
(74) Vertreter: Rupprecht, Klaus, Dipl.-Ing.

(56) Entgegenhaltungen:
- EP-A- 0 045 904
- DE-A- 2 234 423
- DE-A- 2 704 160

## Beschreibung

Die Erfindung betrifft eine Lichtbogenlöscheinrichtung gemäß dem Oberbegriff des Anspruchs 1.

Um die Beschädigung der Kontaktstücke infolge eines Lichtbogens, der beim Öffnen eines elektrischen Stromkreises, das heißt dem Trennen der Kontaktstücke, insbesondere bei höheren Stromstärken auftritt, zu vermeiden, sind seit langem Maßnahmen vorgesehen, die den Lichtbogen schnellstmöglich von den Kontaktstücken entfernen und zum Erlöschen bringen.

Aus der DE-AS 24 23 207 ist eine Hochleistungsschaltstrecke mit einem Löschblechpaket in einer Lichtbogenkammer bekannt, bei dem ein verschwenkbares Kontaktstück mit einem Ende an dem einen der beiden Lichtbogenleitbleche des Löschblechpaketes drehbar gelagert ist und an seinem freien Ende unmittelbar gegenüber dem als Festkontaktstück und elektrische Anschlußstelle ausgebildeten Ende des anderen Lichtbogenleitblechs einen elektrischen Anschluß trägt. Der sich beim Öffnen der Schaltstrecke ausbildende Schaltlichtbogen bewegt sich mit seinem Fußpunkt entlang dem beweglichen Kontaktstück bis zu dessen Drehlagerung an dem einen Lichtbogenleitblech fort, um daran anschließend von beiden Lichtbogenleitblechen aus von der Stirnseite her in das Löschblechpaket einzudrehen. Aufgrund des sich bei der Trennung der Kontaktstücke bildenden magnetischen Feldes wird der gezündete Schaltlichtbogen mit seinem einen Fußpunkt entlang dem Schwenkkontaktstück in Richtung seiner Lagerstelle an dem einen Lichtbogenleitblech des Löschblechpakets getrieben, während der andere Fußpunkt des Lichtbogens im Bereich der Festkontaktstelle des anderen Lichtbogenleitblechs bleibt. Sobald sich der Lichtbogen über die volle Höhe des Löschblechpakets erstreckt, kann er unter Aufteilung in eine entsprechende Anzahl von Teillichtbögen in das Löschblechpaket einlaufen und sich dort selbst hinreichend abkühlen und entionisieren.

Eine weitere Anordnung zur Löschung von Schaltlichtbögen ist aus der DE-AS 27 16 619 bekannt geworden. Von den die Kontaktanordnung flankierenden Isolierstoffplatten besteht die eine aus Keramik und die andere aus gasabgebendem Material mit einer Eiseneinlage. Die Platten sind so angeordnet, daß die von dem von einer Auslösespule ausgehenden magnetischen Streufeld resultierende, auf einem bei der Kontaktöffnung entstehenden Lichtbogen wirkende Kraftkomponente auf die Isolierstoffplatte mit Eiseneinlage gerichtet ist. Diese Kraft hat stets die gleiche Richtung, da sich bei Stromumkehr auch die Feldrichtung umkehrt. In gleicher Richtung wirkt auch die den Lichtbogen anziehende Kraft der Eiseneinlage der Isolierstoffplatte. Auf diese Weise wird selbstregulierend eine ausreichende, aber nicht zu starke Gasabgabe zur Kühlung des Lichtbogens erreicht. Infolge der gegeneinander gerichteten Kräfte tritt eine Symmetrierung des Lichtbogens ein, so daß eine höhere Laufgeschwindigkeit erreicht und ein unsymmetrischer Kontaktabbrand vermieden wird.

Aus der DE-OS 30 30 429 ist eine Lichtbogenlöschkammer für ein elektrisches Installationsgerät, mit einer jeder Kontaktstelle zugeordneten Lichtbogenlöschblechen bekannt, bei dem beidseitig zu jeder Kontaktstelle Eisenblechteile angeordnet sind, die von Isolierstoffmaterial umgeben sind. Diese Ausgestaltung hat den Vorteil, daß zum einem die magnetische Beblasung des Lichtbogens verbessert wird, wodurch der Lichtbogen schneller von der Kontaktstelle weg und in die Lichtbogenlöschbleche einläuft und damit eine Verbesserung des Abschaltvorgangs bewirkt, und zum anderen durch die Gasabgabe der U-förmigen Isolierstoffbügel bzw. des Isolierstoffmaterials eine zusätzliche lichtbogenlöschende Wirkung erzielt wird. Ein weiterer Vorteil ergibt sich durch die Schonung der Kontaktstücke vor Abbrand infolge der besseren Beblasung des Lichtbogens, wodurch die Edelmetallauflage an den Kontaktstücken selbst verkleinert werden kann.

Die beschriebenen Löscheinrichtungen, die nach dem Prinzip der erzwungenen Löschung arbeiten, bestehen vorzugsweise aus einer Vorkammer, die den Lichtbogen einengt und auf eine günstige Länge bringt, sowie aus einem sich daran anschließenden Löschblechstapel, der den Lichtbogen in Teillichtbögen unterteilt. Zur Begrenzung der Vorkammer werden, wie oben beschrieben, häufig eingelegte Bleche oder Platten aus Keramik oder einem gasabgebenden Material verwendet. Derartige Teile werden vorzugsweise durch entsprechende Ausformungen der Gehäusewandungen von außen abgestützt. Eine innere Begrenzung des Vorkammerraumes wird meist durch entsprechende Anordnung der Lichtbogenlaufschienen erreicht.

Angesichts der Anzahl der einzubauenden Teile, ihrer Größe sowie der kompakten Bauweise der Schalter sowie dem Trend zu weiterer Verkleinerung der Abmessungen sind die Nachteile augenfällig. Die Montage vieler kleinerer Teile ist schwierig und zeitaufwendig. Bei der Ausgestaltung der Lichtbogenlaufschienen ist ihre distanzierende Funktion zu berücksichtigen. Zur Lagefixierung der Einlegeteile müssen die Gehäusehälften verschiedene Auflagepunkte aufweisen.

Aus der DE-A 22 34 423 ist ein elektrisches Schaltgerät der eingangs genannten Art beschrieben, bei dem die Kontaktstellen von Kammerwänden begrenzt sind, die mittels Querstegen miteinander verbunden sind. Da es sich bei diesem Schalter um einen Schalter mit zwei Kontaktstellen handelt, ist eine Zwischenwand zur Trennung der beiden Kontaktstellen vorhanden und an dieser Zwischenwand sind die die beiden der Zwischenwand benachbarten Kammerwände quasi durchgreifenden und über diese beiden innen liegenden Kammerwände hinaus verlängerten Querstege angeformt, so daß über diese Zwischenwand, die zwischen den beiden Gehäuseschalen des den Schalter umgebenden Gehäuses festgehalten ist, und über die Querstege die Kammerwände im Schaltgerät fixiert werden. Ob darüberhinaus die Querstege besondere Aufgaben bei der Lichtbogenlöschung zu übernehmen haben, ist aus der DE-A 22 34 423 nicht zu ersehen.

Aufgabe der Erfindung ist es daher, die Vorkammer so auszubilden, daß neben der Vereinfachung der Montage auch die Funktion und die Wirkungsweise der Lichtbogenlöscheinrichtung verbessert wird.

Diese Aufgabe wird erfindungsgemäß durch die kennzeichnenden Merkmale des Anspruches 1 gelöst.

Erfindungsgemäß sind die Querstege, die die beiden Vorkammerplatten miteinander verbinden, so anzuordnen, daß ein erster Quersteg im Bereich der Ausschaltstellung der beweglichen Kontaktstückes, also oberhalb oder hinter dem Lichtbogenkommutierungspunkt, das ist der Ort, an dem der Lichtbogenfußpunkt von der Kontaktnase auf die Leitschiene wechselt oder kommutiert, und wenigstens ein Quersteg vor dem Löschblechpaket liegen. Der damit erreichte Vorteil besteht darin, daß der Quersteg hinter dem Kommutierungspunkt die gasabgebende Fläche im Rücken des Lichtbogens vergrößert. Der oder die Querstege vor dem Löschblechpaket verhindern bei einem im Löschblechpaket befindlichen, in Einzellichtbögen aufgeteilten Lichtbogen ein Rückzünden in den Vorkammerraum, da dieser durch den oder die Stege rascher entionisiert wird. Die gasabgebende Wirkung auch der Vorkammerplatten wirkt - wesentlich unterstützt durch die Stege - bis in den Blechausschnitt des Löschblechstapels hinein. Auf diese Weise werden die Teillichtbögen stabiler zwischen den Löschblechen gehalten. Bei Rückzündung der Teillichtbögen in den Blechausschnitt setzt umgehend die gasabgebende Wirkung der Stege ein, und der Lichtbogen wird beschleunigt wieder zur Aufteilung in den Löschblechstapel getrieben. Gleichzeitig verhindern die Stege ein Zurücklaufen des rückgezündeten Lichtbogens in die Vorkammer. Die Anzahl der Querstege hängt ab von der jeweiligen Schaltleistung und der damit verbundenen Lichtbogenenergie.

Die Vorkammerplatten, die die seitliche Begrenzung der Vorkammer bilden, werden aus einem spritz- oder gießbarem Material hergestellt, wobei beide Platten durch wenigstens zwei Querstege miteinander verbunden sind und als ein einstückiger Vorkammerblock in die Vorkammer eingesetzt werden. In vorteilhafter Ausgestaltung werden an den Vorkammerblock Nocken angeformt, die zur Positionierung im Schaltergehäuse dienen, so daß zusätzliche Abstützpunkte im Schaltergehäuse entfallen können. Hieraus resultiert ein besonderer Kostenvorteil für die Herstellung der Schaltergehäuse bzw. deren Preßwerkzeuge. Eine weitere Verbesserung wird erzielt, wenn im Schaltergehäuse Vertiefungen vorgesehen sind, in welche die am Vorkammerblock angeformten Nocken zu seiner Fixierung eingreifen.

Alternativ kann das Schaltergehäuse auch Ausnehmungen aufweisen, welche die als federnde Schnappelemente ausgebildeten Nocken des Vorkammerblocks aufnehmen. Um eine sichere Fixierung beim Montageablauf zu erreichen, können die Nocken auch von außen vernietet sein. In vorteilhafter Ausbildung des einstückigen Vorkammerblocks wird dieser aus einem thermoplastischen Kunststoff hergestellt, wobei zu seiner starren Fixierung in der Vorkammer die angeformten Nocken die Gehäusewand durchgreifen und von außen mittels eines Warmstempels nietförmig verformt werden. Bei dieser Ausgestaltung wird nur ein einziges Teil benötigt, das sich zudem günstig herstellen läßt und die Handhabung bei der Schaltermontage wesentlich vereinfacht.

Weitere vorteilhafte Ausgestaltungen und Verbesserungen der Erfindung sind den weiteren Unteransprüchen zu entnehmen.

Anhand der Zeichnung, in der ein Ausführungsbeispiel der Erfindung dargestellt ist, sollen die Erfindung, vorteilhafte Ausgestaltungen und Verbesserungen der Erfindung sowie weitere Vorteile näher erläutert und beschrieben werden.

Es zeigen:
- Figur 1: eine herkömmliche Kontaktanordnung eines Schalters mit Löschkammer und Vorkammer, in welche ein Vorkammerblock gemäß der Erfindung eingesetzt ist,
- Figur 2: eine herkömmliche Kontaktanordnung mit Löschkammer und Vorkammer, in welche ein Vorkammerblock gemäß der Erfindung eingesetzt ist (gegenüber Figur 1 geänderte Anordnung des beweglichen Kontaktstücks),
- Figur 3: eine Seitenansicht des Vorkammerblocks, wie er in Figur 1 vorgesehen ist, mit drei Querstegen,
- Figur 4: eine Seitenansicht zu Figur 3,
- Figur 5: eine Seitenansicht eines Vorkammerblocks wie er in Figur 1 vorgesehen ist, mit einem Quersteg,
- Figur 6: eine Seitenansicht zu Figur 5,
- Figur 7: die Draufsicht auf einen im Gehäuse montierten Vorkammerblock, dessen Nocken in gehäuseseitige Ausnehmungen greifen,
- Figur 8: die Draufsicht eines in das Gehäuse eingesetzten Vorkammerblocks, dessen Nocken durch gehäuseseitige Ausnehmungen durchgreifen und vernietet sind,
- Fig. 9: Teilschnitt eines Vorkammerblocks mit Schnappelement als Nocken.

Die in Fig. 1 dargestellte Kontaktanordnung besteht aus einem beweglichen Kontaktstück 10, welches in dem nicht näher dargestellten Gehäuse in einem Drehpunkt 11 drehbar gelagert ist. Sein Kontakthorn 12 liegt an einem Festkontaktstück 14 an, welches mit einer Leitschiene 16 verbunden ist. Die Leitschiene 16 ist die obere Begrenzung der Löschkammer 18, welche einen Löschblechstapel 20 aufnimmt. Nach unten wird die Löschkammer 18 begrenzt von einer Leitschiene 22, welche auch die an die Löschkammer unmittelbar anschließende Vorkammer 24 seitlich und nach unten begrenzt. In die vom Löschblechstapel 20 und der Leitschiene 22 begrenzte Vorkammer 24 wird ein gemäß der Erfindung ausgebildeter Vorkammerblock 26 eingesetzt.
Gegenüber der Kontaktstelle des Kontakthorns 12 des beweglichen Kontaktstücks 10 mit dem Festkontaktstück 14 befindet sich im Vorkammerblock 26 auf der abgewandten Seite ein Quersteg 28, unterhalb dieser Kontaktstelle sind die Seitenwände des Vorkammerblocks durch zwei Querstege 30 miteinander starr verbunden.

In Fig. 2 ist eine ähnliche Anordnung wie in Fig. 1 dargestellt. Im Unterschied zu Fig. 1 befindet sich die Kontaktstelle zwischen dem Kontakthorn 12 des beweglichen Kontaktstücks 10, welches ebenfalls an einer Lagerstelle 11 im nicht näher dargestellten Gehäuse drehbar befestigt ist, und einem Festkontaktstück 23 auf der dem Löschblechstapel 20 gegenüberliegenden Seite. Demgemäß ändert sich die übrige Anordnung geringfügig. An das Festkontaktstück 23 schließt die Leitschiene 22 an, welche seitlich und unterhalb die Vorkammer 24 mit dem eingesetzten Vorkammerblock 27 sowie die Löschkammer 18 begrenzt. Die Begrenzung der Löschkammer nach oben erfolgt durch die Leitschiene 17. Der Vorkammerblock 27 weist in Höhe der Kontaktstelle zwischen Kontakthorn 12 und Festkontaktstück 23 einen Quersteg 28 auf. Unterhalb des Querstegs 28 sind direkt vor dem Löschblechstapel 20 angeordnet drei Querstege 31 vorgesehen.

In Fig. 3 ist die Seitenansicht eines Vorkammerblocks dargestellt, dessen gegenüber der Kontaktstelle, dem Kommutierungspunkt, befindlicher Quersteg 28 einen rechteckigen Querschnitt aufweist, und dessen vor dem Löschblechstapel befindliche Querstege 30 runden Querschnitt haben. In seiner Außenkontur ist der Vorkammerblock 26 der Gehäusekontur angeglichen. Der Bereich der Seitenflächen 25 des Vorkammerblocks 26, der den Kommutierungspunkt umfaßt, weist eine Rechteckaussparung 32 auf, und auf der diagonal gegenüberliegenden Seite ist eine Anschrägung 34 vorgesehen, die sich an die der Gehäusekontur angepaßte Leitschiene 22 anlegt. Die Form der Aussparung ist hierbei so gewählt, daß eine Montage des Vorkammerblocks 26 auch bei bereits montierten beweglichem Kontaktstück 10 und Festkontaktstück 14 sowie der Leitschiene 22 (gemäß Fig. 1) möglich ist.

In Fig. 4 ist eine Frontansicht des Vorkammerblocks 26 dargestellt mit zwei Vorkammerplatten 25, die durch einen Quersteg 28 sowie durch drei Querstege 30 miteinander verbunden sind.

Fig. 5 zeigt die Seitenansicht eines Vorkammerblocks 26 mit einer Rechteckaussparung 32 und einer Anschrägung 34 entsprechend Fig. 3. Der seitlich neben dem Kommutierungspunkt befindliche Quersteg 29 hat Dreiecksquerschnitt. Unterhalb der Rechteckaussparung 32 ist in dem Bereich, der im eingebauten Zustand vor dem Löschblechstapel 20 befindlich ist, ein Quersteg 30 mit rundem Querschnitt angeordnet.

Fig. 6 zeigt die Frontansicht eines derartigen Vorkammerblocks, der aus zwei Vorkammerplatten 25 besteht, welche durch einen Quersteg 29 sowie einem Quersteg 30 miteinander verbunden sind.

In Fig. 7 ist der Vorkammerblock 26 in Draufsicht dargestellt. An die Vorkammerplatten 25, welche durch einen Quersteg 28 sowie durch einen Quersteg 30 miteinander verbunden sind, sind vier Nocken 36 angeformt, welche in entsprechend angeordnete Ausnehmungen 42 in den Gehäuseseitenwänden 40 zur Fixierung des Vorkammerblocks 26 geführt sind.

In Fig. 8 ist ebenfalls ein Vorkammerblock 26 in Draufsicht dargestellt, wobei an seine Vorkammerplatten 25, die einen Quersteg 28 und 30 miteinander verbunden sind, vier Nocken 36 angeformt sind, welche die Gehäusewand 40 in Ausnehmungen 44 durchgreifen. Zur Fixierung des Vorkammerblocks sind die Nocken 36 von außen an die Gehäusewand 40 mittels Nieten 38 befestigt.

In Fig. 9 ist in einem Ausschnitt die Schnappverbindung des Vorkammerblocks 26 im Gehäuse gezeigt. Ein in Längsrichtung von einer Stirnfläche aus geschlitzter Zapfen 46, der mit den Vorkammerplatten 25 fest verbunden ist, weist unmittelbar an seinem freien Ende eine wulstartige Verdickung 48 auf, die beim Einsetzen des Vorkammerblocks 26 in das Schaltergehäuse in entsprechende geformte Ausnehmungen 50 formschlüssig eingreift, wobei aufgrund des Schlitzes 52 in Zapfen 46 dessen Enden federnd sich radial zusammendrücken lassen, um nach Entlastung die ursprüngliche Lage wieder einzunehmen.

Die Funktion des einstückigen Vorkammerblocks 26, 27 besteht darin, daß beim Abheben des beweglichen Kontaktstücks 10 vom Festkontaktstück 14, 23 ein Lichtbogen gezündet wird, der von den Vorkammerplatten 25 seitlich begrenzt sich vom Festkontaktstück 14, 23 zu dem Löschblechstapel 20 verlagert, der zwischen den Leitschienen 16, 17 und 22 angeordnet ist. Die Querstege 28, 29 tragen mit ihrer gasabgebenden Wirkung dazu bei, den Lichtbogen beschleunigt in den Löschblechstapel zu drängen, wo er erlischt. Hierbei ist die Ausgestaltung so vorgesehen, daß der Quersteg 28 hinter dem Kommutierungspunkt eine sehr viel größere gasabgebende Fläche aufweist als die Querstege 30 vor dem Löschblechstapel 20. Hierdurch wird erreicht, daß die Lichtbogenlaufgeschwindigkeit durch die Querstege 30 vor dem Löschblechstapel 20 beeinflußt wird, da die gasabgebende Fläche auf der Lichtbogenrückseite um ein Vielfaches größer ist. Befindet sich nun ein Lichtbogen im Löschblechstapel 20, und ist er in Einzellichtbögen aufgeteilt, so verhindern dann der oder die Querstege 30 durch ihre gasabgebende Wirkung ein Rückzünden in die Vorkammer 24, da der Antrieb aus der Löschkammer 18 zurück in die Vorkammer 24 schwächer ist.

Der Quersteg 28, 29 hat insbesondere auf Fig. 1 bezogen die primäre Aufgabe, die Vorkammerplatten 25 auf Abstand zu halten. Die gasabgebenden Flächen sind die Flächen der Vorkammerplatten 25; d. h., die Lichtbogenenergie wird im Vorkammerbereich größtenteils als Zersetzungsenergie umgesetzt.
Die Stege 28, 29 sind zusätzlich vorteilhaft so auszuführen, daß nach Kommutierung des Lichtbogenfußpunktes von dem beweglichen Kontaktstück 10 so auf die Leitschiene 16 bzw. 22 die Lichtbogenlaufgeschwindigkeit erhöht wird, indem der Steg 28 oder 29 so nah wie möglich oberhalb an den Kommutierungspunkt herangeführt wird; d. h., die gasabgebende Fläche wird in diesem genannten Fußpunktbereich vergrößert.
Die Stege 30, welche dieselbe primäre Aufgabe wie die Stege 28, 29 haben, verringern prinzipell nachteilig die Lichtbogenlaufgeschwindigkeit. Da aber die Stege 30 am Ende der Vorkammerplatten (in Lichtbogenlaufrichtung gesehen) angeordnet sind, und damit die gasabgebende Fläche hinter den Stegen durch die Vorkammerplatten 25 wesentlich größer ist als die Vorkammerplattenfläche unmittelbar in diesem Stegbereich und dem der Stegflächen, ist der Antrieb auf den Lichtbogen wesentlich größer als die Stauwirkung der Stege 30, so daß die Lichtbogenlaufgeschwindigkeit praktisch nicht nachteilig beeinflußt wird.

## Patentansprüche

1. Zur Löschung eines zwischen einem festen und einem beweglichen Kontaktstück eines elektrischen Schalters, insbesondere eines Leistungs- oder Leitungsschutzschalters, beim Öffnen eines elektrischen Stromkreises entstehenden Lichtbogens dienende Lichtbogenlöscheinrichtung, bestehend aus einer im Schaltergehäuse befindlichen Vorkammer (24), in der bei Kontakttrennung der Lichtbogen entsteht, und einem sich daran anschließenden Löschblechstapel (20), in dem der Lichtbogen gelöscht wird, wobei die Vorkammer (24) zur Lichtbogenführung und -begrenzung dienende seitliche Vorkammerplatten (25) aufweist, die mittels Querstegen (28, 29, 30) miteinander verbunden einstückig hergestellt und als Vorkammerblock (26) in die Vorkammer (24) eingesetzt sind, wobei von den zur Verbindung der Vorkammerplatten (25) vorgesehenen Querstegen (28, 29, 30) ein erster (28, 29) im Bereich der Ausschaltstellung des beweglichen Kontaktstückes angeordnet ist, wo also einer der Lichtbogenfußpunkte vom beweglichen Kontaktstück auf eine diesen Lichtbogenfußpunkt zum Löschblechstapel führende Lichtbogenleitschiene kommutiert wird, dadurch gekennzeichnet, daß wenigstens ein zweiter Quersteg (30) unmittelbar vor dem Löschblechstapel (20) angeordnet ist und daß zumindest die Querstege (28, 29, 30) derart ausgebildet sind, daß sie bei Auftreten eines Lichtbogens Gas abgeben.

2. Löscheinrichtung nach Anspruch 1, dadurch gekennzeichnet, daß an den Außenflächen der Vorkammerplatten (25) Nocken (36) angeformt sind, die zur Positionierung im Schaltergehäuse dienen.

3. Löscheinrichtung nach einem der vorherigen Ansprüche, dadurch gekennzeichnet, daß die Nocken (36) in zugeordnete Ausnehmungen (42, 44) des Schaltergehäuses eingepaßt sind.

4. Löscheinrichtung nach Anspruch 3, dadurch gekennzeichnet, daß die Ausnehmungen (44) von den Nocken (36) des Vorkammerblocks (26) durchgriffen sind.

5. Löscheinrichtung nach einem der Ansprüche 3 und 4, dadurch gekennzeichnet, daß die am Vorkammerblock angeformten Nocken (36) als federnde Schnappelemente ausgebildet sind, welche in den Ausnehmungen (44) der Wand des Schaltergehäuses einschnappen.

6. Löscheinrichtung nach Anspruch 1, dadurch gekennzeichnet, daß der Vorkammerblock (26) mittels Niet-, Schraub- oder Stiftverbindung im Schaltergehäuse fixierbar ist.

7. Löscheinrichtung nach Anspruch 6, dadurch gekennzeichnet, daß die zur Fixierung vorgesehenen Befestigungsstellen von außen zugänglich sind.

8. Löscheinrichtung nach einem der vorherigen Ansprüche, dadurch gekennzeichnet, daß der Vorkammerblock (26) aus Gieß- oder Spritzformmasse hergestellt ist.

## Claims

1. Arc quenching device used for quenching an (sic) between a fixed and a moving contact member of an electric switch, particularly a circuit breaker or protective circuit breaker, consisting of an antechamber (24) located in the switch housing, in which the arc is produced during contact separation, and a subsequent interrupting stack of laminations (20) in which the arc is quenched, in which arrangement the antechamber (24) exhibits lateral antechamber plates (25) which are used for arc guidance and delimitation and which are produced of one piece, joined to one another by means of transverse webs (28, 29, 30) and are inserted as antechamber block (26) into the antechamber (24), wherein of the transverse webs (28, 29, 30) provided for joining the antechamber plates (25), a first one (28, 29) is arranged in the area of the open position of the moving contact member, where thus one of the arc roots is commutated from the moving contact member to an arc conducting rail guiding this arc root to the interrupting stack of laminations, characterised in that at least one second transverse web (30) is arranged immediately in front of the interrupting stack of laminations (20) and that at least the transverse webs (20, 29, 30) are constructed in such a manner that they emit gas when an arc occurs.

2. Quenching device according to Claim 1, characterised in that noses (36), which are used for positioning in the switch housing, are moulded on the outer surfaces of the antechamber plates (25).

3. Quenching device according to one of the preceding claims, characterised in that the noses (36) are fitted into associated recesses (42, 44) of the switch housing.

4. Quenching device according to Claim 3, characterised in that the noses (36) of the antechamber block (26) pass through the recesses (44).

5. Quenching device according to one of Claims 3 and 4, characterised in that the noses (36) moulded on the antechamber block are constructed as elastic snapping elements which snap into the recesses (44) of the wall of the switch housing.

6. Quenching device according to Claim 1, characterised in that the antechamber block (26) can be fixed in location in the switch housing by means of rivet, screw or pin connection.

7. Quenching device according to Claim 6, characterised in that the attachment points provided for the fixing are accessible from the outside.

8. Quenching device according to one of the preceding claims, characterised in that the antechamber block (26) is produced of casting or extrusion moulding compound.

## Revendications

1. Dispositif d'extinction d'arc électrique pour l'extinction d'un arc électrique apparaissant lors de l'ouverture d'un circuit électrique entre un contact fixe et un contact mobile d'un contacteur électrique, en particulier d'un disjoncteur de puissance ou d'un disjoncteur de protection de ligne comprenant une préchambre (24) disposée à l'intérieur du boîtier de disjoncteur, et à l'intérieur de laquelle se produit l'arc électrique lors de l'ouverture des contacts, et un empilage de tôles d'extinction (20) faisant suite à ladite préchambre et à l'intérieur duquel l'arc électrique est éteint, la préchambre (24) comportant des plaques de préchambre (25) latérales servant au guidage et à la limitation de l'arc électrique, qui sont reliées entre elles pour former un ensemble monobloc par des traverses (28, 29, 30) et sont montées dans la préchambre (24) sous forme d'élément de préchambre (26), parmi les traverses (28, 29, 30) reliant les plaques de préchambre (25), une première traverse (28, 29) étant disposée dans la zone de la position de coupure du contact mobile, où l'une des racines de l'arc électrique est commutée du contact mobile vers une barre conductrice d'arc amenant la racine d'arc dans l'empilage de tôles d'extinction, caractérisé en ce qu'au moins une deuxième traverse (30) est placée directement devant l'empilage de tôles d'extinction (20), et en ce qu'au moins les traverses (28, 29, 30) sont réalisées de manière telle, qu'elles libèrent un gaz lors de l'apparition d'un arc électrique.

2. Dispositif d'extinction selon la revendication 1, caractérisé en ce que les surfaces extérieures des plaques de préchambre (25) comportent des tétons (36) servant au positionnement à l'intérieur du boîtier de disjoncteur.

3. Dispositif d'extinction selon l'une des revendications précédentes, caractérisé en ce que les tétons (36) sont ajustés dans des cavités correspondantes (42, 44) du boîtier de disjoncteur.

4. Dispositif d'extinction selon la revendication 3, caractérisé en ce que les cavités (44) sont traverséez par les tétons (36) de l'élément de préchambre (26).

5. Dispositif d'extinction selon l'une des revendications 3 et 4, caractérisé en ce que les tétons (36) réalisés sur l'élément de préchambre se présentent sous la forme d'éléments encliquetables montés sur ressorts, qui s'encliquètent dans les cavités (44) de la paroi du boîtier de disjoncteur.

6. Dispositif d'extinction selon la revendication 1, caractérisé en ce que l'élément de préchambre (26) peut être fixé à l'intérieur du boîtier de disjoncteur au moyen de rivets, de vis ou de chevilles.

7. Dispositif d'extinction selon la revendication 6, caractérisé en ce que les points de fixation prévus pour la fixation sont accessibles de l'extérieur.

8. Dispositif d'extinction selon l'une des revendications précédentes, caractérisé en ce que l'élément de préchambre (26) est réalisé en matière moulable ou en matière moulable par injection.
